# FASCICULE DE BREVET EUROPEEN

(11) **EP 0 161 953 B1**
(45) Date de publication et mention de la délivrance du brevet: **03.06.1987**
(21) Numéro de dépôt: 85400603.8
(22) Date de dépôt: 28.03.1985
(51) Int. Cl.: B63B 1/12

(54) **Navire comportant trois flotteurs semi-submersibles**
Schiff mit drei halbeintauchbaren Schwimmk rpern
Ship comprising three semi-submersible floats

(30) Priorité: 02.04.1984 FR 8405161
(43) Date de publication de la demande: 21.11.1985
(73) Titulaire: INNOMER Innovation et Techniques de la Mer Société Civile dite:, F-13001 Marseille (FR)
(72) Inventeur: Mauric, André Marius, F-13007 Marseille (FR); Nahon, Jean-Charles, F-13007 Marseille (FR); Forestier, Jean-Michel, F-13001 Marseille (FR)
(74) Mandataire: Hoisnard, Jean-Claude

## Description

L'architecte naval a aujourd'hui connaissance de plusieurs dispositions de principe pour réaliser des navires de surface, dont la flottabilité est obtenue par adoption de plusieurs coques. En particulier, sont déjà connues des réalisations de navires supportés par trois coques.

Les plus connus de ces navires sont munis de coques, bien entendu partiellement immergées, mais aussi partiellement émergées: tel est le cas de la disposition représentée dans FR-A-1 414492. D'autres navires, moins connus du public, mais de conception déjà ancienne, sont munis de coques de sustentation entièrement immergées: la disposition représentée dans US-A-1 825286 est un exemple de tels navires.

On connaît par ailleurs, également, quelques réalisations, et de bien plus nombreux projets de navires de surface de ce deuxième type, dont la flottabilité est donc assurée par plusieurs - deux, trois ou quatre - coques totalement immergées, reliées au reste du navire par des jambes partiellement immergées qui participent à la flottabilité. La partie utile d'un tel navire est disposée au-dessus de la surface de l'eau et on désigne habituellement l'ensemble d'une coque proprement dite et de la partie de la jambe immergée par le vocable de «flotteur semi-submersible».

Les études des navires à «flotteurs semi-submersibles» se sont développées ces dernières années en vue d'aboutir à des réalisations économiquement viables, et non plus pour seulement définir des dispositions fondamentalement nouvelles dans leur principe. Les navires effectivement construits sont peu nombreux et l'expérience acquise est incomplète.

Cette nouvelle conception est cependant prometteuse en ce qui concerne la réalisation de navires ayant une bonne tenue à la mer et une stabilité satisfaisante. Encore faut-il parvenir à définir les dispositions particulières permettant l'obtention de la résistance à l'avancement minimale et, par conséquent, la réalisation de navires économiques quant à leur exploitation.

Aucun navire à «flotteurs semi-submersibles» connu ne possède les caractéristiques nautiques, notamment de résistance à l'avancement, susceptibles de rendre son exploitation économiquement séduisante, ce qui explique certainement la somnolence généralisée de tous les projets en cours d'étude.

Le but de la présente invention est, notamment, d'optimiser fesformes et emplacements relatifs des flotteurs semi-submersibles, en définissant de telles nouvelles dispositions particulières.

L'invention a donc pour objet un navire comportant trois flotteurs semi-submersibles reliés à un pont par des jambes, un flotteur central étant disposé en avant et deux flotteurs latéraux étant disposés symétriquement par rapport au plan longitudinal du flotteur central, tel que le principe en est révélé dans US-A-1 815 286, par exemple.

La principale préoccupation de l'architecte naval lors de la conception d'un navire de ce type est donc de résoudre le problème de la réduction de la résistance à l'avancement, et plus particulièrement de la résistance de vagues, sur lequel les projets antérieurs ont buté et ont échoué.

Certes, des solutions ont déjà été proposées pour les navires à coques de surfaces, non semi-submersibles: FR-A-1 414492 définit les principes de dispositions, qui, pour ce type de navires, permettent la réduction de la résistance de vagues.

On pourra alors croire qu'il était facile, évident pour l'homme du métier, de dégager l'enseignement de FR-A-1 414492 et, en l'appliquant à un navire à «flotteurs semi-subersibles», tel que représenté dans US-A-1 815 286, de réaliser un navire à «flotteurs semi-submersibles» ayant une faible résistance à l'avancement, devenant par ce fait même effectivement séduisant pour l'utilisateur.

Mais alors, d'une part, si cette démarche, qui n'est a priori qu'intellectuelle et exige naturellement la vérification .des essais réels, avait été si évidente, et compte tenu, d'autre part, de l'intérêt économique d'une telle nouvelle réalisation, on doit se poser la question suivante: pourquoi les architectes navals passés n'ont-ils pas proposé ce nouveau type de navires?

La seule réponse à cette question est, qu'en réalité, le concept même de navire à «flotteurs semi-submersibles» était et reste si peu commun en construction navale, que les projeteurs ont cru devoir tout repenser, tout imaginer de nouveau, sans s'embarrasser des connaissances antérieures estimées être de faible intérêt. C'est alors qu'il doit être considéré qu'appliquer l'enseignement de FR-A-1 414 492 à US-A-1 815 286 ne constitue pas une évidence, mais qu'au contraire, en réalisant cette application, l'homme du métier surmonte un préjugé technique, qui devait normalement lui faire écarter l'idée de cette application, et effectuer un authentique acte d'invention, entièrement non évident, ayant bien impliqué une réelle activité inventive.

C'est cet acte d'invention que la demanderesse a réalisé en prévoyant que, dans ce navire,
a) le rapport de l'ordonnée de la courbe des aires du navire au point de croisement des courbes des aires des flotteurs latéraux d'une part, et du flotteur central d'autre part, à l'ordonnée maximale de ladite courbe des aires du navire est au moins égal à 0,45, et
b) le rapport de la somme des volumes des flotteurs latéraux pris ensemble d'une part, au volume du flotteur central d'autre part est compris entre 0,3 et 1,7.

Les avantageuses dispositions suivantes sont en outre de préférence adoptées:
- pour chaque flotteur, le rapport de la profondeur d'immersion du maximum de la courbe des aires des sections horizontales (soit TcL), au diamètre équivalent dudit flotteur est compris entre 0,6 et 1,4;
- le coefficient de dissymétrie du navire est inférieur à 0,3;
- l'allongement de chaque flotteur est compris entre 5 et 10;
- au moins un aileron sensiblement horizontal relie chaque flotteur latéral au flotteur central;
- les deux flotteurs latéraux sont d'une part identiques, d'autre part distincts du flotteur central.

L'invention sera mieux comprise, et des caractéristiques secondaires et leurs avantages apparaîtront au cours de la description de réalisation donnée ci-dessous à titre d'exemple.

Il est entendu que la description et les dessins ne sont donnés qu'à titre indicatif et non limitatif.

Il sera fait référence aux dessins annexés dans lesquels:
- la figure 1 est une vue, suivant flèche F de la figure 2, d'un navire conforme à l'invention;
- la figure 2 est une vue, suivant flèche G de la figure 1, du même navire;
- la figure 3 est une coupe suivant III-III de la figure 1 ;
- les figures 4, 5, 6, 7 et 8 sont les courbes des aires de navires conformes à l'invention, selon plusieurs variantes de réalisation distinctes.

Il est fait référence ci-après à certaines notions, dont le caractère peu usuel de la mention incite à définition, ce qui est réalisé dans l'annexe jointe, qui fait partie de la demande de brevet.

Le navire représenté est un navire de surface, du type comportant trois flotteurs, dit «trimaran». Il est constitué par:
- un corps entièrement émergé 1, comprenant un pont 2 et abritant le volume utile du navire (cales de transport, cabines, locaux divers);
- une coque avant centrale 3, qui est oblongue, possède un plan longitudinal vertical de symétrie S, et est entièrement immergée en dessous de la surface de l'eau 4;
- deux coques latérales 5, qui sont disposées symétriquement par rapport au plan de symétrie S, en arrière de la coque centrale 3, sont identiques, et entièrement immergées;
- une jambe 6, qui s'étend verticalement, sensiblement parallèlement au plan de symétrie S et relie la coque centrale 3 à la face inférieure 7 du corps émergé 1 ;
- deux jambes 8, qui s'étendent verticalement, sensiblement parallèlement au plan de symétrie S et qui relient, chacune, une coque latérale 5 à la face inférieure 7 du corps 1 ;
- deux ailerons sensiblement horizontaux 9, qui relient l'un, l'une des coques latérales 5, l'autre, l'autre coque latérale 5 à la coque centrale 3.

Les particularités suivantes sont observées:
- l'ensemble d'une coque et de la jambe correspondante (coque centrale 3 et jambe 5, chaque coque latérale 5 et sa jambe 8) constitue un flotteur semi-submersible;
- chaque flotteur semi-submersible a une flottabilité positive, l'ensemble des trois flotteurs semi-submersibles procurant au navire sa flottabilité;
- les coques 3, 5 et leurs jambes 6, 8 peuvent être constituées de réservoirs, de water-ballasts mais peuvent également être constituées de compartiments contenant les installations du navire; ainsi, trois moteurs type «Diesel», un principal, deux de plus faible puissance, peuvent être installés dans la coque centrale 3 et dans les coques latérales 5, et entraîner des hélices propulsives; de même, les jambes creuses 6, 8 sont aptes à rendre possible le passage des nombreuses liaisons (câbles électriques, tuyauteries, accès) reliant les coques 3, 5 au pont 2;
- les plans verticaux transversaux qui passent par les extrémités des courbes des aires immergées des sections transversales verticales des flotteurs se- mi-submersibles 3-6 et 5-8 sont repérés:
   V 3 AR: plan passant à l'extrémité arrière de la courbe des aires du flotteur semi-submersible 3-6,
   V 3 AV: plan passant à l'extrémité avant de la courbe des aires du flotteur semi-submersible 3-6,
   V 5 AR: plan passant par les extrémités arrière de la courbe des aires des flotteurs semi-submersibles 5-8,
   V 5 AV: plan passant par les extrémités avant de la courbe des aires des flotteurs semi-submersibles 5-8,

   et on note qu'est réalisé un recouvrement dans le sens longitudinal, parallèlement au plan S, des positions relatives du flotteur semi-submersible central 3-6 et des flotteurs semi-submersibles latéraux 5-8, le plan V 5 AV étant disposé en avant du plan V 3 AR.

Les figures 4 à 8 représentent les courbes des aires selon plusieurs réalisations distinctes et correspondant, pour chaque réalisation:
- la courbe A 5 à l'ensemble des deux flotteurs semi-submersibles 5-8,
- la courbe A 3 au flotteur semi-submersible 3-6, et
- la courbe A 1 à l'ensemble des trois flotteurs semi-submersibles, c'est-à-dire au navire lui- même.

Du fait du recouvrement précité, les courbes A 3 et A 5 ont un point d'intersection 1 contenu dans un plan vertical transversal VI, situé entre les plans V 3 AR et V 5 AV. Sont encore représentées:
- la valeur AI de l'aire de la section transversale du navire (courbe A1 ) située dans le plan VI,
- les valeurs maximales AM3 et AM5 des courbes A3 et A5,
- la valeur maximale AM1 de la courbe A1.

Dans la réalisation correspondant à la figure 4, AI est sensiblement égal à AM3 et AM5. AM1 est donc égal, sensiblement, à l'une quelconque de ces trois valeurs. La courbe A1 est plate entre les plans V 3 AR et V 5 AV. Ceci est très favorable à l'obtention d'une faible résistance de vagues pour les vitesses correspondant à un nombre de Froude de 0,4 à 0,6 environ (courbe A1 «équilibrée» entre l'avant et l'arrière du navire et exempte de creux ou de pic accentué, notamment dans la zone du plan VI). En outre, le volume des deux flotteurs semi-submersibles latéraux 5-8 d'une part, et le volume du flotteur semi-submersible central 3-6 d'autre part, sont sensiblement égaux (surfaces des courbes des aires A3 et A5 sensiblement égales) ce qui permet, dans la disposition trimaran adoptée, de minimiser encore plus la résistance de vague.

Si la solution de la réalisation de la figure 4 peut apparaître de ces points de vue comme une solution idéale, il reste cependant évident que d'autres solutions, peut-être moins bonnes, sont également satisfaisantes.

Ainsi dans la réalisation de la figure 5, AM1 = AM5; AM3 est légèrement inférieur à AM5 et AI/AM1 = 0,45. Les volumes des flotteurs semi-submersibles latéraux 5-8 et central 3-6 sont sen- siblementégaux. Il s'agit là d'une réalisation limite, adaptée aux grandes vitesses (Fn > 0,6), AI/AM1 devant être choisi en principe supérieur à 0,45 pour permettre la réduction maximale de la résistance de vagues.

La réalisation de la figure 6 est caractérisée par un fort déséquilibre des volumes des flotteurs se- mi-submersibles latéraux 5-8 d'une part, du flotteur semi-submersible central 3-6 d'autre part: le rapport de ces volumes est égal à 0,3. Là aussi, il s'agitd'une limite inférieure en dessous de laquelle il convient de ne pas descendre. Par ailleurs AI/AM1 est sensiblement égal à 1, ce qui estsatis- faisant.

La figure 7 représente une réalisation dans laquelle le volume des flotteurs semi-submersibles latéraux (et arrière) 5-8 est égal à 1,7 fois celui du flotteur semi-submersible central (et avant) 3-6. Cette réalisation constitue la limite supérieure à ne pas dépasser. Par ailleurs, AI est sensiblement égal à AM1. La courbe A1 est relativement plate entre les sommets des courbes A3 et A5, d'où l'obtention d'une résistance de vagues relativement faible pour les vitesses correspondantes à Fn = 0,4 à 0,6.

La figure 8 représente une réalisation dans laquelle la courbe des aires A1 du navire a une forte dissymétrie. Le coefficient de dissymétrie DIS du navire est égal à 0,3, ce qui constitue la limite supérieure en dessous de laquelle il est préférable de rester. Les flotteurs semi-submersibles latéraux (et arrière) 5-8 sont ventrus par rapport au flotteur submersible central, avant 3-6.

Pour le navire représenté sur les figures 1 à 3 (flotteurs semi-submersibles 3-6 et 5-8 en traits continus de la figure 1), le coefficient d'allongement desdits flotteurs est environ égal à 7. Pour obtenir un compromis entre la résistance de vague et la résistance de frottement minimisant la résistance à l'avance totale, il convient de choisir les formes pour que le coefficient d'allongement soit compris entre 5 et 10.

Enfin, pour tirer de cette technique des flotteurs semi-submersibfes le maximum d'avantages, il convient, d'une part d'immerger les flotteurs 3-6; 5-8 à des profondeurs suffisantes pour diminuer les mouvements du navire et diminuer la résistance de vague, d'autre part de limiter l'immersion desdits flotteurs à des profondeurs rendant la construction du navire exempte de problèmes importants de structures et conservant la surface mouillée à une valeur raisonnable. C'est la raison pour laquelle le rapport TcL/Deq de la profondeur d'immersion du maximum de la courbe des aires des sections horizontales par le diamètre équivalent est compris, pour chaque flotteur semi-submersible, entre 0,6 et 1,4, ce qui correspond aux dessins en traits interrompus de la figure 1 : le dessin des flotteurs les plus proches de la surface de l'eau correspondant à TcL/Deq = 0,6 et celui le plus éloigné de la surface de l'eau correspondant à TcL/Deq = 1,4.

La définition du navire qui vient d'être réalisée confère à ce navire des qualités bien entendu propres à tous les navires semi-submersibles, mais en outre une optimisation nouvelle de sa résistance à l'avancement. Pour la première fois, un navire se- mi-submersible possède un rendement sensiblement équivalent à celui d'un navire de surface classique de même tonnage, ce qui rend cette technique viable.

En comparaison avec des navires semi-submersibles du type catamaran, la résistance de vagues est notablement inférieure car d'une part, l'allongement des trois flotteurs semi-submersibles peut être plus favorable que celui des deux flotteurs se- mi-submersibles d'un catamaran, d'autre part, le choix du recouvrement longitudinal des courbes des aires A3 et A5 permet d'éviter des interférences fâcheuses entre les écoulements le long du flotteur semi-submersible central 3-6 et des flotteurs semi-submersibles latéraux 5-8 et, là encore, de réduire la résistance de vagues. Le choix même de la courbe des aires A1, de préférence la plus plate entre les deux sommets des courbes des aires A3 et A5 et au voisinage du point 1 est, sur ce point, gage d'une réduction importante de la résistance à l'avancement.

Il doit également être noté que la structure préconisée est particulièrement robuste. On sait que lescatamarans, par exemple, ont des structures généralement fragiles, eu égard aux contraintes très importantes qui s'y développent. La nouvelle structure type «trimaran» qui est proposée ne présente pas cette fragilité connue antérieurement car d'une part le navire est globalement en appui sur 3 points au lieu de 4 pour les catamarans, d'autre part les ailerons 9 ferment la structure formée par les jambes 6 et 8 et les coques 3 et 5. Ainsi, les efforts dans la zone du rattachement des jambes 6 et 8 au corps 1 sont très inférieurs à ceux existant dans les zones équivalentes de raccordement des flotteurs d'un catamaran semi-submersible au point central dudit catamaran.

### Annexe

Cette annexe a principalement pour but de préciser les définitions adoptées de quelques termes utilisés.

### Courbe des aires d'un navire

La partie immergée de la carène d'un navire est usuellement définie par les valeurs de ses sections transversales verticales successives entre les verticales passant par les points extrêmes immergés de la carène, dites PPAVet PPAR dans la direction de la longueur du navire. Le report, en ordonnée, des aires des sections transversales et en abscisse des distances desdites sections transversales à une origine de référence, permet d'établir la courbe des aires.

### Volume d'un flotteur semi-submersibfe

Ce volume est égal à la surface délimitée sur le graphique représentant la courbe des aires des sections transversales verticales, par cette courbe des aires et l'axe des abscisses.

### Flotteur semi-submersible

Un corps immergé peut être défini, au moins partiellement, par des sections horizontales.

On désigne par flotteur semi-submersible un tel corps doté d'une flottabilité positive, dont la courbe des aires de ses sections horizontales (ou lignes d'eau) présente un maximum sous la surface de l'eau à une profondeur TCL.

Dans un tel flotteur, la valeur de ce maximum est, de préférence, supérieure au double de la valeur de l'aire de la section horizontale à la flottaison.

Ce maximum peut être réalisé pour diverses profondeurs des lignes d'eau. Dans ce cas, TCL désigne la moyenne arithmétique desdites profondeurs.

De manière banale, un flotteur semi-submersible est constitué par l'ensemble d'une coque totalement immergée et d'une jambe la reliant à au moins la surface de l'eau.

### Diamètre équivalent

Il est souvent difficile de distinguer la jambe de la coque totalement immergée à laquelle elle est reliée. Il est alors avantageux de faire référence au diamètre Deq d'un cercle dont la surface est égale à celle de la section transversale maximale du flotteur semi-submersible (ensemble jambe + coque totalement immergé).

### Allongement d'un flotteur semi-submersible

L'allongement est le rapport de la longueur de la courbe des aires des sections transversa les verticales au diamètre équivalent de ce flotteur semi-submersible.

### Coefficient de dissymétrie

La courbe des aires des sections transversales verticales d'un flotteur s'étend le long de la longueur totale de ce flotteur, soit:
x, l'abscisse, repérant la position d'une section transversale verticale, mesurée à partir d'une origine 0 située à l'abscisse médiane de la courbe des aires. L'abscisse médiane de la courbe des aires est l'abscisse de la section transversale verticale qui sépare le navire en deux volumes égaux.
A(x), la valeur de l'aire de la section transversale verticale correspondant à l'abscisse x.
V, le volume total de la partie immergée du flotteur.
Xav, abscisse de l'extrémité avant de la courbe des aires.
Xar, abscisse de l'extrémité arrière de la courbe des aires.
Xmax, plus grande des deux valeurs Xav et Xar.

La dissymétrie longitudinale du flotteur correspond aux différences de valeurs des aires de sections transversales verticales correspondant à des abscisses x et (-x), symétriques par rapport à l'origine des abscisses. est une représentation de cette dissymétrie. Elle a les dimensions d'un volume et il est possible, et naturellement préférable, de la transformer pour obtenir un coefficient sans dimension. Il suffit, pour ce faire, de la diviser par le volume V du flotteur. le coefficient de dissymétrie DIS d'un flotteur est défini par l'égalité:

## Revendications

1. Navire comportant trois flotteurs semi-submersibles (3-6; 5-8) reliés à un pont (1,2) par des jambes (6; 8), un flotteur central (3-6) étant disposé en avant et deux flotteurs latéraux (5-8) étant disposés symétriquement par rapport au plan longitudinal (S) du flotteur central, caractérisé en ce que
a) le rapport de l'ordonnée (AI) de la courbe des aires (A1 ) du navire au point d'intersection (I) des courbes des aires (A3 et A5) des flotteurs latéraux d'une part, et du flotteur central d'autre part, à l'ordonnance maximale (AMI ) de ladite courbe des aires (A1 ) du navire est au moins égal à 0,45;
b) le rapport de la somme des volumes des flotteurs latéraux pris ensemble d'une part, au volume du flotteur central d'autre part est compris entre 0,3 et 1,7.

2. Navire selon la revendication 1, caractérisé en ce que pour chaque flotteur, le rapport de la profondeur d'immersion du maximum de la courbe des aires des sections horiontales (TcL), au diamètre équivalent (Deq) dudit flotteur est compris entre 0,6 et 1,4.

3. Navire selon l'une des revendications 1 et 2, caractérisé en ce que son coefficient de dissymétrie (DIS) est inférieur à 0,3.

4. Navire selon l'une des revendications 1 à 3, caractérisé en ce que l'allongement de chaque flotteur est compris entre 5 et 10.

5. Navire selon l'une des revendications 1 à 4, caractérisé en ce qu'au moins un aileron (9) sensiblement horizontal relie chaque flotteur latéral (5) au flotteur central (3).

6. Navire selon l'une des revendications 1 à 5, caractérisé en ce que les deux flotteurs latéraux (5-8) sont d'une part identiques, d'autre part distincts du flotteur central (3-6).

## Patentansprüche

1. Boot mit drei halbversenkbaren Schwimmern (3-6; 5-8), die mittels Beinen (6; 8) mit einem Deck (1, 2) verbunden sind, wobei ein mittlerer Schwimmer (3-6) vorne und zwei seitliche Schwimmer (5-8) symmetrisch zur Längsachse (S) des mittleren Schwimmers angeordnet sind, dadurch gekennzeichnet, dass
a) das Verhältnis der Ordinate (AI) der Kurve der Schnittflächen (AI) des Boots im Schnittpunkt (I) der Kurven der Schnittflächen (A3 und A5) der seitlichen Schwimmer einerseits und des mittleren Schwimmers anderseits zur maximalen Ordinate (AM1) der Kurve der Schnittflächen (A1) des Boots mindestens 0,45 beträgt;
b) das Verhältnis der Summe der Volumen der seitlichen Schwimmer zusammengenommen einerseits zum Verhältnis des mittleren Schwimmers anderseits zwischen 0,3 und 1,7 beträgt.

2. Boot nach Anspruch 1, dadurch gekennzeichnet, dass bei jedem Schwimmer das Verhältnis der Eintauchtiefe des Maximums der Kurve der Horizontalschnittflächen (TcL) zum Äquivalenzdurchmesser (Deq) des Schwimmers zwischen 0,6 und 1,4 liegt.

3. Boot nach einem der Ansprüche 1 und 2, dadurch gekennzeichnet, dass sein Asymmetriekoeffizient (DIS) niedriger als 0,3 ist.

4. Boot nach einem der Ansprüche 1 bis 3, dadurch gekennzeichnet, dass die Streckung jedes Schwimmers zwischen 5 und 10 beträgt.

5. Boot nach einem der Ansprüche 1 bis 4, dadurch gekennzeichnet, dass mindestens ein im wesentlichen horizontaler Querarm (9) jeden seitlichen Schwimmer (5) mit dem zentralen Schwimmer (3) verbindet.

6. Boot nach einem der Ansprüche 1 bis 5, dadurch gekennzeichnet, dass die beiden seitlichen Schwimmer (5-8) einerseits untereinander identisch und anderseitsvom mittleren Schwimmer (3-6) unterschiedlich sind.

## Claims

1. Boat equipped with three semi-submersible floats (3-6; 5-8) connected to a deck (1, 2) via strut members (6; 8), one central float (3-6) being provided at the fore part of the boat and two side floats (5-8) being positioned symmetrically with respecttothe longitudinal plane (S) of said central float, boat characterized in that
a) the ratio of the ordinate (Al) of the curve of the areas (A1) of the boat at the crossing point (I) of the curves of the areas (A5) of the side float, on the one hand, and of the areas (A3) of the central float, on the other hand, to the maximum ordinate (AM1) of said curve of the areas (A1) of the boat is at least equal to 0.45; and
b) the ratio of the sum of the volumes of the side floats combined, on the one hand, and of the volume of the central float, on the other hand, is between 0.3 and 1.7.

2. Boat according to claim 1, characterized in that for each float, the ratio of the depth of immersion of the maximum part of the curve of the areas of the horizontal sections (TcL), to the equivalent diameter (Deq) of said float is between 0.6 and 1.4.

3. Boat according to any one of claims 1 and 2, characterized in that its coefficient of asymmetry (DIS) is less than 0.3.

4. Boat according to any one of claims 1 to 3, characterized in that the extension of each float is between 5 and 10.

5. Boat according to any one of claims 1 to 4, characterized in that at least one substantially horizontal aileron (9) connects each side float (5) to the central float (3).

6. Boat according to any one of claims 1 to 5, characterized in that the two side floats (5-8.) are, on the one hand, identical to, and, on the other hand, separate from the central float (3-6).
